# EUROPÄISCHE PATENTSCHRIFT

(11) **EP 3 994 771 B1**
(45) Veröffentlichungstag und Bekanntmachung des Hinweises auf die Patenterteilung: **11.06.2025**
(21) Anmeldenummer: 20735382.2
(22) Anmeldetag: 29.06.2020
(51) Int. Cl.: H01R 43/042, H01R 43/045

(54) **MAGAZIN ZUR VERARBEITUNG VON ADERENDHÜLSEN UND HANDWERKZEUG ZUM VERPRESSEN VON ADERENDHÜLSEN**
MAGAZINE FOR PROCESSING WIRE END FERRULES AND HAND TOOL FOR PRESSING WIRE END FERRULES
MAGASIN DE TRAITEMENT DE COSSES D'EXTRÉMITÉ DE FIL ET OUTILLAGE DE SERTISSAGE DE COSSES D'EXTRÉMITÉ DE FIL

(30) Priorität: 02.07.2019 DE 102019117856
(43) Veröffentlichungstag der Anmeldung: 11.05.2022
(73) Patentinhaber: Phoenix Contact GmbH & Co. KG, 32825 Blomberg (DE)
(72) Erfinder: KORSMEIER, Jonas, 32657 Lemgo (DE); KLAGES, Kilian, 32756 Detmold (DE); FRISCHEMEIER, Jens, 32676 Köterberg-Niese (DE); OLDENBURGER, Tobias, 32839 Steinheim (DE)
(74) Vertreter: Gesthuysen Patentanwälte
(86) Internationale Anmeldenummer: PCT/EP2020/068288
(87) Internationale Veröffentlichungsnummer: WO 2021/001321

(56) Entgegenhaltungen:
- EP-A1- 2 006 962
- EP-A2- 2 182 595
- EP-B1- 3 935 701
- DE-C1- 4 136 302
- DE-C1- 4 322 856
- US-A1- 2002 033 039

## Beschreibung

Die Erfindung betrifft ein Magazin zur Verarbeitung von Aderendhülsen, die über Verbindungsstege miteinander zu einem Aderendhülsenstreifen verbunden sind, wobei das Magazin ein Gehäuse aufweist.

Weiterhin betrifft die Erfindung ein Handwerkzeug zum Verpressen von Aderendhülsen mit einem abisolierten Leiterende bzw. mit den Litzen eines Leiters, mit einem Handgriff, mit mindestens zwei Pressbacken die durch Betätigung des Handgriffs zusammenführbar sind und ein Gesenk bilden in dem die Aderendhülse positionierbar ist und mit einem Magazin in dem Aderendhülsen aufbewahrt werden, wobei die Aderendhülsen aus dem Magazin dem Gesenk zuführbar sind und wobei der Handgriff von einer ersten Position in eine zweite Position verbringbar ist.

Das Verpressen von Aderendhülsen mit einem abisolierten Leiterende bzw. mit den Litzen eines Leiters ist im Stand der Technik auch als Crimpen bekannt. Beim Crimpen werden zwei Komponenten durch plastische Verformung miteinander verbunden, so dass eine homogene, schwer lösbare Verbindung zwischen dem Leiter und der Aderendhülse besteht. Crimpen wird als Alternative zum Löten oder Schweißen bei der Herstellung von elektrischen Verbindungen angewendet. Mit Hilfe eines Handautomaten bzw. einer Crimpzange werden die Adern eines Kabels mit einer Aderendhülse formschlüssig verbunden. Dabei sind relativ hohe Kräfte aufzubringen. Meist sollen mehrere Aderendhülsen nacheinander mit entsprechenden Leitern verpresst werden. Um dabei möglichst zeitsparend vorzugehen, gibt es Crimpwerkzeuge mit einem Vorratsmagazin, in denen Aderendhülsen aufbewahrt werden. Nach dem Verpressen einer Aderendhülse kann die nächste Aderendhülse in das Werkzeug manuell oder automatisch eingelegt werden.

Die EP 2 182 595 A2 zeigt beispielsweise ein abnehmbares Magazin für eine handbetätigte Crimpzange. Das Magazin weist einen zylinderförmigen Grundkörper auf, in dem eine Mehrzahl von über den Umfang verteilten Kanälen ausgebildet sind, in die jeweils Einzelgehäuse die der Aufnahme einzelner elektrischer Kontakte dienen, eingesetzt werden. Die elektrischen Kontakte werden einzeln in das Magazin eingelegt.

Die DE 42 41 224 C1 offenbart ein Crimpwerkzeug mit einem zylinderförmigen Magazin zur Aufnahme eines Aderendhülsenstreifens. Das Magazin ist dabei beabstandet von der eigentlichen Crimpstation angeordnet, so dass der Anfang des Aderendhülsenstreifens aus dem Magazin über eine Öffnung im Gehäuse des Crimpwerkzeugs in den Bereich einer Transporteinrichtung eingeführt wird. Die Transporteinrichtung weist als wesentlichen Bestandteil ein Transportrad auf, das über seinen Umfang gleichmäßig verteilte Vertiefungen aufweist und um eine Achse drehbar ist. Das Abtrennen einer einzelnen Aderendhülse vom Streifen erfolgt dabei beim eigentlichen Crimpvorgang. Dabei wird der Verbindungssteg zwischen der vordersten Aderendhülse und der nachfolgenden Aderendhülse abgerissen, indem ein beweglicher Pressbacken die vorderste Aderendhülse radial nach außen drückt, also der normale Radius der Vertiefungen überschritten wird, so dass sich die vorderste Aderendhülse radial nach außen verlagert.

Nachteilig bei den vorgenannten Magazinen und Handautomaten ist die Handhabung. Es ist mitunter mühsam die einzelnen Aderendhülsen in das Magazin einzulegen. Beim Einführen von Litzen in miteinander verbundene Aderendhülsen kann es vorkommen, dass Litzen umgebogen und nicht in die Aderendhülse eingesteckt werden, da die Unbeweglichkeit des Handautomaten das Einlegen der Leiter erschwert. Dadurch können fehlerhafte Crimpverbindungen entstehen, die mitunter zu Schäden in Geräten führen, in denen der Leiter mit der Aderendhülse eingebaut wird.

Der vorliegenden Erfindung liegt daher die Aufgabe zugrunde, ein Magazin zur Verarbeitung von Aderendhülsen sowie ein Handwerkzeug mit einem entsprechenden Magazin anzugeben, die eine einfachere Handhabung und eine Verbesserung der Prozesssicherheit gewährleisten.

Gemäß einer ersten Lehre bezieht sich die Erfindung auf ein Magazin, bei dem die zuvor hergeleitete Aufgabe gelöst ist. Das erfindungsgemäße Magazin ist zunächst und im Wesentlichen dadurch gekennzeichnet, dass das Gehäuse eine Magazin-Ebene aufweist in der die Aderendhülsen vom Aderendhülsenstreifen vereinzelbar sind, dass in der Magazin-Ebene eine Schneidvorrichtung vorgesehen ist, durch die die Aderendhülsen voneinander vereinzelbar sind, dass in der Magazin-Ebene ein Vorschubmechanismus vorgesehen ist, durch den der Aderendhülsenstreifen in der Magazin-Ebene transportierbar ist, dass die vereinzelten Aderendhülsen zur Verarbeitung in eine Gesenk-Ebene beförderbar sind, und dass die Magazin-Ebene und die Gesenk-Ebene voneinander verschieden sind. Dadurch, dass die Magazin-Ebene und die Gesenk-Ebene voneinander verschieden sind, kann eine Aderendhülse vom Aderendhülsenstreifen vereinzelt und in die Montageposition verbracht werden, ohne, dass die vereinzelte Aderendhülse bereits in der Gesenk-Ebene angeordnet ist. Auf diese Weise ist es möglich, dass eine Aderendhülse in der Gesenk-Ebene verarbeitet wird, beispielsweise mit den Litzen eines Leiters verpresst wird, wobei gleichzeitig die nächste Aderendhülse von dem Aderendhülsenstreifen vereinzelt und in die Montageposition verbracht wird. Die verpresste Aderendhülse wird dann zusammen mit einem verpressten Leiter aus dem Magazin entfernt, wobei die nächste Aderendhülse schon in der Montageposition bereitsteht. Ein weiterer Leiter kann somit direkt nach Entfernen der verpressten Aderendhülse in das Magazin eingeführt werden, sodass die Aderendhülse von der Montageposition in die Gesenk-Ebene verbracht wird und verpresst werden kann.

Das Einführen eines Leiters in die Aderendhülse kann über eine Leitereinführöffnung im Gehäuse realisiert werden. Für das einfache Einbringen eines Leiters bzw. der Litzen eines Leiters in die Aderendhülse kann bei einer Ausgestaltung der Erfindung vorgesehen sein, dass die Leitereinführöffnung trichterförmig ausgestaltet ist, wobei die trichterförmige Leitereinführöffnung konisch in Richtung auf die zu verarbeitende Aderendhülse zuläuft. Der Leiter kann dann unkompliziert in die relativ große Trichteröffnung eingeführt werden und wird aufgrund der Geometrie der Leitereinführöffnung zur Aderendhülse geführt. Ein fehlerhaftes Einführen des Leiters ist somit ausgeschlossen.

Das Gehäuse des Magazins kann eine beliebige Geometrie aufweisen. Vorzugsweise ist das Gehäuse zylinderförmig ausgestaltet. Es kann aber auch eine andere rotationssymmetrische oder unsymmetrische Form aufweisen.

Zur einfachen Bedienung des Magazins ist bei einer ersten Ausgestaltung vorgesehen, dass die vereinzelte Aderendhülse durch die Schneidvorrichtung in eine Montageposition verbringbar ist. In der Montageposition kann ein Leiter in die Aderendhülse eingeführt werden und von dort in die Gesenk-Ebene befördert werden. In der Gesenk-Ebene wird die Aderendhülse verarbeitet. Währenddessen kann eine weitere Aderendhülse in die Montage-Position überführt werden.

Bei einer weiteren Ausgestaltung des erfindungsgemäßen Magazins ist vorgesehen, dass der Vorschubmechanismus als federnder Rastarm ausgestaltet ist, der einen linearen Vorschub der Aderendhülsen ermöglicht. Ein federnder Rastarm kann auf einfache Weise die Aderendhülsen innerhalb des Magazins verschieben. Dazu ist denkbar, dass der federnde Rastarm in seiner Längserstreckung quer zur Transportrichtung der Aderendhülsen bzw. des Aderendhülsenstreifens angeordnet ist, so dass er in Transportrichtung auslenkbar ist. Der federnde Rastarm kann zur besseren Mitnahme der Aderendhülsen in dem Bereich, in dem er die Aderendhülsen berührt, der Kontur der Aderendhülsen nachempfunden sein. Üblicherweise weisen die Aderendhülsen einen kreisrunden Querschnitt auf, sodass auch denkbar ist, dass der federnde Rastarm einen Teil einer Kreisbahn im Berührungsbereich, also dem Bereich in dem der federnde Rastarm die Aderendhülsen berührt, beschreibt. Der federnde Rastarm hat dann eine etwa schaufelförmige Kontur. Die schaufelförmige bzw. kreisrunde Kontur hat den Vorteil, dass der Rastarm besser wegfedern kann, wenn er zurückgezogen wird und somit über die nächste Aderendhülse gleitet bzw. hinter der nächsten Aderendhülse einrastet.

Um die Handhabung des Magazins zu verbessern, ist bei einer weiteren Ausgestaltung vorgesehen, dass der Vorschubmechanismus von einer Ausgangsposition in eine Vorschubposition verschiebbar ist. In der Ausgangsposition liegt der Rastarm des Vorschubmechanismus an einer Aderendhülse an. Wenn die Kraft, die durch den Vorschubmechanismus aufgebracht wird, größer ist, als die Haltekraft, die auf die Aderendhülse bzw. auf den Aderendhülsenstreifen wirkt, dann wird der Vorschubmechanismus in die Vorschubposition verschoben. Dadurch, dass der federnde Rastarm in der Ausgangsposition des Vorschubmechanismus an einer Aderendhülse anliegt, wird diese beim Verbringen des Vorschubmechanismus von der Ausgangsposition in die Vorschubposition ebenfalls verschoben.

Wenn der Vorschubmechanismus wieder in die Ausgangsposition verbracht wird, wird der federnde Rastarm ebenfalls zurück in die Ausgangsposition verbracht. Durch die federnde Ausgestaltung kann der federnde Rastarm an den Aderendhülsen entlang gleiten, sodass er in der vorgespannten Position wieder an einer Aderendhülse anliegt, ohne diese zu verschieben.

Um zu vermeiden, dass die Reibung zwischen dem federnden Rasthaken und den Aderendhülsen zu groß ist, kann bei einer weiteren Ausgestaltung ein weiterer federnder Rastarm vorgesehen sein, der die Bewegung der Aderendhülsen bzw. des Aderendhülsenstreifens sperrt, wenn der Vorschubmechanismus in die Ausgangsposition verbracht wird, wobei die Bewegung in die Vorschubposition freigegeben ist. So kann der federnde Rastarm des Vorschubmechanismus beim Verbringen in die Ausgangsposition an den Aderendhülsen ausgelenkt werden und eine der Aderendhülsen in der Ausgangsposition hintergreifen, ohne, dass beim Verbringen in die Ausgangsposition ebenfalls die Aderendhülsen bewegt werden und der federnde Rastarm nicht an der Aderendhülse vorbei ausgelenkt werden kann.

Die Freigabe der Aderendhülsen kann bei einer bevorzugten Ausgestaltung des Magazins dadurch erfolgen, dass der Vorschubmechanismus und die Schneidvorrichtung derart miteinander verbunden sind, dass der Vorschubmechanismus in der Vorschubposition angeordnet ist, wenn sich die Schneidvorrichtung in einer neutralen Position befindet, also nicht betätigt ist. Das bedeutet dass der Vorschubmechanismus in die Vorschubposition verbracht wird, wenn die Schneidvorrichtung nicht mehr betätigt wird. Die Schneidvorrichtung kann dabei über ein mechanisches Bauteil, vorzugsweise einen Hebel mit dem Vorschubmechanismus verbunden sein. Durch gelenkige Lagerungen der Hebel kann erreicht werden, dass der Vorschubmechanismus etwa quer zur Schneidvorrichtung bewegt wird.

Bei einer weiteren Ausgestaltung der Erfindung ist vorgesehen, dass die Schneidrichtung der Schneidvorrichtung quer zur Orientierung des Aderendhülsenstreifens im Abschnitt der Vereinzelung verläuft. Somit kann die Schneidvorrichtung genau in den Zwischenraum zwischen zwei Aderendhülsen, also dem Verbindungssteg, eingreifen und den Verbindungssteg durchtrennen und anschließend wieder in die entgegengesetzte Richtung bewegt werden. Auf diese Weise blockiert die Schneidvorrichtung nicht die Transportrichtung der Aderendhülsen bzw. des Aderendhülsenstreifens.

Eine vorteilhafte Ausgestaltung der Erfindung sieht vor, dass die Schneidvorrichtung eine Klinge aufweist und dass durch die Schneidvorrichtung jeweils ein Verbindungssteg zwischen zwei Aderendhülsen durchtrennbar ist. Die Klinge kann die Verbindungsstege unproblematisch durchtrennen. Wenn die Klinge scharf genug ist, reicht eine einfache lineare Bewegung der Klinge aus, um die Verbindungsstege zu durchtrennen. Bei einer bevorzugten Ausgestaltung kann die Klinge leicht angeschrägt ausgebildet sein, sodass sie zunächst an einem Punkt des Verbindungssteges ansetzt und bei weiterem Vorschub der Klinge den Verbindungssteg entlang einer Linie durchtrennt. Somit wird die lineare Bewegung der Klinge quer zur Transportrichtung des Aderendhülsenstreifens in eine quer zur Bewegung der Klinge ausgerichtete Schneidbewegung überführt.

Zur leichteren Vereinzelung der Aderendhülsen ist bei einer weiteren Ausgestaltung der Erfindung vorgesehen, dass die Schneidvorrichtung ein Element, vorzugsweise einen Keil, umfasst, durch den die Aderendhülsen während des Schneidvorgangs voneinander entfernbar sind. Das zusätzlich Element kann konisch zulaufen, sodass beim Schneidvorgang bzw. nach dem Schneidvorgang die Aderendhülsen weiter auseinander gedrückt werden, wenn das konisch zulaufende Element zwischen die beiden Aderendhülsen bewegt werden. Der Keil kann dabei so angeordnet sein, dass die vereinzelte Aderendhülse durch den Keil innerhalb des Magains schräg gestellt wird.

Um die Handhabung des Magazins weiter zu verbessern, ist bei einer weiteren Ausgestaltung des erfindungsgemäßen Magazins vorgesehen, dass die Schneidvorrichtung von der neutralen Position in eine Schneidposition verbringbar ist und dass die Schneidvorrichtung durch ein betätigbares Rückstellelement in der neutralen Position gehalten ist. Um einen weiteren Schneidvorgang auszulösen wird das Rückstellelement ausgelenkt, sodass die Schneidvorrichtung aus der neutralen Positoion in die Schneidposition überführt ist. Das Rückstellelement kann beispielsweise eine Feder sein. Aufgrund der Federkraft des Rückstellelements ist die Schneidvorrichtung bemüht, in die neutrale Position zurückzukehren. Das Rückstellelement kann durch entsprechende Feststellmechanismen wie Rasthaken oder ähnliches in der Schneidposition gehalten werden. Vorzugsweise wird diese durch Betätigung eines Hebels oder einem ähnlichen Bauteil in die Schneidposition überführt und durchtrennt die den Verbindungssteg zwischen zwei Aderendhülsen. Wird das Rückstellelement freigegeben, ist wird die Schneidvorrichtung wieder in die neutrale Position befördert.

Um das Verbringen einer Aderendhülse von der Magazin-Ebene in die Gesenk-Ebene zu erleichtern, ist bei einer vorteilhaften Ausgestaltung des erfindungsgemäßen Magazins vorgesehen, dass eine in der Montageposition befindliche Aderendhülse in einem Winkel ungleich 0 Grad zur Längserstreckung der Aderendhülsen des Aderendhülsenstreifens angeordnet ist. Der Winkel zwischen der Längserstreckung der Aderendhülse des Aderendhülsenstreifens und der Längserstreckung der Aderendhülse, die sich in der Montageposition befindet, beträgt vorzugsweise 20 Grad.

Die vereinzelte Aderendhülse kann durch ein Halteelement, beispielsweise einen Keil, während des Schneidvorgangs von den benachbarten Aderendhülsen weggedrückt werden. Dadurch wird zum einen das Durchtrennen des Verbindungsstegs unterstützt und zum anderen wird die Aderendhülse schräg gestellt. Aufgrund des Winkels in der Montageposition muss die Aderendhülse nicht unmittelbar über einer möglichen Öffnung im Gehäuse positioniert werden, durch den eine Aderendhülse in die Gesenk-Ebene befördert wird. Ein Leiter bzw. die Litzen eines Leiters werden in einer Linie zu der sich in der Montageposition befindlichen Aderendhülse in die Aderendhülse eingeführt. Eine mögliche Öffnung im Gehäuse, durch die eine Aderendhülse in die Gesenk-Ebene verbracht wird, muss lediglich auch in etwa auf der Linie der Bewegung des eingeführten Leiters liegen, damit die Aderendhülse aus der Montageposition in die Gesenk-Ebene befördert werden kann.

Gemäß einer zweiten Lehre bezieht sich die Erfindung auf ein Handwerkzeug zum Verpressen von Aderendhülsen mit einem abisolierten Leiterende bzw. mit den Litzen eines Leiters mit einem Magazin für Aderendhülsen, bei dem die zuvor hergeleitete Aufgabe gelöst ist. Das erfindungsgemäße Handwerkzeug ist zunächst und im Wesentlichen dadurch gekennzeichnet, dass das Magazin erfindungsgemäß ausgestaltet ist.

Die Ausführungen zu dem erfindungsgemäßen Magazin gelten entsprechend auch für das erfindungsgemäße Handwerkzeug mit einem befestigten Magazin.

Der zuvor genannte Handgriff des Handwerkzeugs kann zangenartig ausgestaltet sein. Der Handgriff kann aber auch lediglich zur Betätigung eines Antriebmechanismus dienen. Das Handwerkzeug kann beispielsweise elektrisch, pneumatisch oder hydraulisch betrieben werden. Der Vorschubmechanismus und die Schneidvorrichtung des Magazins sind bei diesen Ausführungsbeispielen an die lineare bzw. rotative Bewegung des Verpressens der Aderendhülsen gekoppelt.

Mit dem Handwerkzeug ist es möglich, die Aderendhülse mit dem Leiter bzw. mit den Litzen eines Leiters formschlüssig zu verbinden. Dabei kommt ein Fügeverfahren, das Crimpen, zum Einsatz. Die Aderendhülse wird mit dem eingeführten Leiter in die Gesenk-Ebene in das Gesenk eingelegt und über die Pressbacken derart zusammengedrückt, dass die Aderendhülse und der in der Aderendhülse befindliche Teil des Leiters eine plastische Verformung erfahren. Um die durch den Anwender aufbringbare Kraft zu erhöhen kann das Handwerkzeug einen Kniehebel aufweisen, da sich das Übersetzungsverhältnis zwischen aufgewendeter Kraft zu resultierender Kraft bzw. von primärem Hub zu sekundärem Hub während der Bewegung kontinuierlich verschiebt und somit zunächst höhere Geschwindigkeiten der Pressbacken bei geringerer Kraft und im entscheidenden Bereich eine geringe Geschwindigkeit bei einer hohen Kraft erreicht werden kann.

Durch das mit dem Handwerkzeug verbundene Magazin können Aderendhülsen, in die bereits ein Leiter auf die oben genannte vorteilhafte Art eingesteckt ist, dem Gesenk des Handwerkzeugs zugeführt werden. Eine Aderendhülse, die sich in der Montageposition befindet kann somit einen Leiter aufnehmen.

Für eine komfortable Bedienung des Magazins mit dem Handgriff ist bei einer Ausgestaltung vorgesehen, dass der Handgriff derart mit dem Magazin zusammenwirkt, dass die Schneidvorrichtung betätigt ist, wenn sich der Handgriff in der ersten Position befindet. In der ersten Position stehen die Schenkel des Handgriffs in einem größeren Winkel zueinander als in der zweiten Position, das heißt zum Verbringen der Schenkel von der ersten in die zweite Position muss der Handgriff zusammengedrückt werden. Das Zusammendrücken bewirkt auch ein Verpressen der Aderendhülse in der Gesenk-Ebene, wobei die Gesenk-Ebene genau mit dem Gesenk des Handwerkzeugs zusammenfällt. Nach dem Verpressen wird der Handgriff wieder entspannt, das heißt von der zweiten Position in die ersten Position verbracht. Beim Verbringen von der zweiten Position in die erste Position wird auch gleichzeitig die Schneidvorrichtung betätigt, sodass eine weitere Aderendhülse bereits vereinzelt ist, wenn das Handwerkzeug bereit für das Verpressen einer weiteren Aderendhülse ist.

Weiter ist bei einer weiteren Ausgestaltung des erfindungsgemäßen Handwerkzeugs vorgesehen, dass der Handgriff derart mit dem Magazin zusammenwirkt, dass der Vorschubmechanismus betätigt ist, wenn der Handgriff betätigt ist. Der Vorschubmechanismus transportiert somit den Aderendhülsenstreifen innerhalb der Magazin-Ebene, wenn der Handgriff betätigt wird. Wenn bereits eine Aderendhülse durch die Schneidvorrichtung vereinzelt wurde, wird beim nächsten Betätigen des Handgriffs der Aderendhülsenstreifen durch den Vorschubmechanismus so weit transportiert, dass die nächste Aderendhülse von dem Aderendhülsenstreifen vereinzelt werden kann.

Für eine einfache Bedienbarkeit sind Umleitungsmittel vorgesehen. Die Umleitungsmittel wirken derart mit dem zangenartigen Handgriff und den Pressbacken zusammen, dass durch eine Handbetätigung des Handgriffs das Verpressen mindestens einer Aderendhülse mit einem abisolierten Leiter durchführbar ist. Auf diese Weise kann der Anwender mit möglichst geringem Aufwand die Aderendhülsen mit einem Leiter Verpressen, indem lediglich der Handgriff manuell betätigt wird.

Bei einer vorteilhaften Ausgestaltung des erfindungsgemäßen Handwerkzeugs ist vorgesehen, dass das Magazin lösbar, insbesondere durch eine Rastverbindung, mit dem Handwerkzeug verbunden ist. Die Montage des Magazins an dem Handwerkzeug kann beispielsweise durch eine Drehbewegung, ähnlich eines Bajonettverschlusses, oder durch Aufstecken erfolgen. Die genaue Positionierung des Magazins erfolgt dabei über Stifte oder andere Erhebungen, die am Magazin ausgebildet sind und in korrespondierende Ausnehmungen eingreifen. Die Stifte bzw. Erhebungen können auch an dem Rahmen des Handwerkzeugs ausgebildet sein und die korrespondierenden Ausnehmungen entsprechend an dem Magazin. Die Aufrastung kann beispielsweise auch durch umgebogene Halteelemente verwirklicht werden, die auf der gegenüberliegenden Seite, auf der das Magazin angebracht ist das Handwerkzeug hintergreifen. Durch die Positionierung des Magazins ist ein Verrutschen des Magazins somit ausgeschlossen, wenngleich das Magazin auf einfache Weise an dem Handwerkzeug befestigt werden kann.

Um die Qualität der Verpressung der Aderendhülse zu erhöhen, sind bei einer vorteilhaften Ausgestaltung des erfindungsgemäßen Handwerkzeugs mehr als zwei Pressbacken vorgesehen, so dass eine symmetrische Verpressung zwischen Aderendhülse und dem abisolierten Leiterende bzw. mit den Litzen des Leiters erfolgt. Die Pressbacken werden dann nicht nur von zwei Seiten aufeinander zubewegt, sondern aus mehreren Richtungen derart zueinander bewegt, dass ein symmetrischer Querschnitt zwischen den Pressbacken entsteht, d.h. dass ein symmetrisches Gesenk entsteht. Ein Vorteil der Verwendung von mehr als zwei Pressbacken besteht darin, dass die Geometrie des Gesenks für einen großen Querschnittsbereich gleich bzw. sehr ähnlich bleibt. Die Pressbacken schließen nach Art einer Blende, wodurch sich die Geometrie des Querschnitts des Gesenks beim Schließen nicht merklich verändert, da die Pressbacken gleichmäßig aufeinander zubewegt werden.

Dafür ist bei einer vorteilhaften Ausgestaltung der Erfindung vorgesehen, dass die Pressbacken derart angeordnet sind, dass eine quadratische Verpressung erfolgt. Bei einer alternativen Ausgestaltung der Erfindung ist vorgesehen, dass die Pressbacken derart angeordnet sind, dass eine hexagonale Verpressung erfolgt.

Im Einzelnen gibt es eine Vielzahl von Möglichkeiten, das erfindungsgemäße Magazin sowie das erfindungsgemäße Handwerkzeug auszugestalten und weiterzubilden. Dazu wird verwiesen sowohl auf die den Patentansprüchen 1 und 11 nachgeordneten Patentansprüche als auch auf die nachfolgende Beschreibung eines bevorzugten Ausführungsbeispiels in Verbindung mit der Zeichnung. In der Zeichnung zeigen
- Fig. 1: einen Teil eines Magazins zur Verarbeitung von Aderendhülsen in einer Draufsicht,
- Fig. 2: einen Teil des Magazins gemäß Fig. 1 während der Vereinzelung von Aderendhülsen,
- Fig. 3: das Magazins gemäß Fig. 1 und Fig. 2 mit einem Gehäusedeckel,
- Fig. 4: einen Teil eines Magazins gemäß Fig. 1 in einer perspektivischen Darstellung,
- Fig. 5: ein Handwerkzeug zur Verarbeitung von Aderendhülsen mit einem Magazin mit einem Handgriff in einer ersten Position,
- Fig. 6: das Handwerkzeug gemäß Fig. 5 mit einem Handgriff in einer zweiten Position und
- Fig. 7: das Handwerkzeug gemäß Fig. 5 und Fig. 6 mit einem in das Magazin eingeführten Leiter.

Fig. 1 zeigt ein Magazin 1 zur Verarbeitung von Aderendhülsen 2, die über Verbindungsstege 3 zu einem Aderendhülsenstreifen 4 verbunden sind. Das Magazin weist ein Gehäuse 5 auf, in dem die Aderendhülsen 2 angeordnet sind. Zur Vereinzelung der Aderendhülsen 2 ist eine Schneidvorrichtung 6 vorgesehen. Für den Transport der Aderendhülsen 2 bzw. der Aderendhülsenstreifen 4 innerhalb des Magazins 1 ist ein Vorschubmechanismus 7 vorgesehen. Der Vorschubmechanismus 7 umfasst einen federnden Rastarm 8, der in Fig. 1 zwischen zwei Aderendhülsen 2 angeordnet ist. Zur Vereinzelung der Aderendhülsen 2 ist an der Schneidvorrichtung 6 eine Klinge 9 angeordnet. Der Vorschubmechanismus 7 ist mit einem Rückstellelement 10 verbunden.

Die Schneidvorrichtung 6 und der Vorschubmechanismus 7 sind über einen Winkelhebel 11 derart miteinander verbunden, dass ein Verkippen des Winkelhebels 11 sowohl zu einer Bewegung der Schneidvorrichtung 6 als auch zu einer Bewegung des Vorschubmechanismus 7 führt. Der Winkelhebel 11 ist insgesamt T-förmig ausgestaltet, sodass insgesamt drei Hebelarme, ein erster Hebelarm 12, ein zweiter Hebelarm 13 und ein dritter Hebelarm 14 vorhanden sind. Der erste Hebelarm 12 ist über eine Langlochverbindung 15 gelenkig mit der Schneidvorrichtung 6 verbunden. Der zweite Hebelarm 13 ist mit dem Vorschubmechanismus gelenkig 7 verbunden. Der dritte Hebelarm 14 ragt aus dem Gehäuse 5 heraus, sodass er außerhalb des Gehäuses 5 betätigbar ist und somit gleichzeitig die Schneidvorrichtung 6 und den Vorschubmechanismus 7 betätigt.

Aus den Fig. 1 und Fig. 2 ist das Zusammenwirken der Schneidvorrichtung 6 und des Vorschubmechanismus 7 ersichtlich. In Fig. 1 ist das Rückstellelement 10 entspannt. Die Schneidvorrichtung 6 ist nicht betätigt, das heißt die Klinge 9 hat den größtmöglichen Abstand zu den Aderendhülsen 2. Wenn die Schneidvorrichtung 6 nicht betätigt ist, dann ist der Vorschubmechanismus 7 derart orientiert, dass der federnde Rastarm 8 an der zu vereinzelnden Aderendhülse 2 anliegt, sodass der Aderendhülsenstreifen 4 für die Vereinzelung in Position gebracht ist.

In Fig. 2 ist die Schneidvorrichtung 6 betätigt, das heißt die Klinge 9 hat den Verbindungssteg 3 zwischen zwei Aderendhülsen 2 durchtrennt. Das Rückstellelement 10 ist ausgelenkt und bemüht, die Schneidvorrichtung 6 in die neutrale Position zu überführen. Die Klinge 9 ist in einer keilfömigen Aufnahme 16 angeordnet. Die keilförmige Aufnahme 16 drückt gegen die zu vereinzelnde Aderendhülse 2, sodass diese von dem Aderendhülsenstreifen 4 wegbewegt wird. Gleichzeitig ist die keilförmige Aufnahme 16 so angeordnet, dass sie die vereinzelte Aderendhülse 2 beim Wegdrücken schräg stellt. In dieser schrägen Montageposition kann die Aderendhülse 2 dann von der Magazin-Ebene in die Gesenk-Ebene transportiert werden.

Während die Schneidvorrichtung 6 betätigt wird, wird der Vorschubmechanismus 7 in seine eigentliche Ausgangsposition verbracht. Bei der Bewegung von der Vorschubposition, also der Position in dem der Aderendhülsenstreifen 4 zur Vereinzelung ausgerichtet ist, in die Ausgangsposition wird der federnde Rastarm 9 ausgelenkt und gleitet an der nächstgelegenen Aderendhülse 2 über deren Durchmesser ab, bis sie wieder in dem Zwischenraum zwischen zwei Aderendhülsen 2 ohne Auslenkung eingreifen kann. Bei erneuten Betätigung des Vorschubmechanismus 7 verschiebt der federnde Rasthaken 9 dann den Aderendhülsenstreifen 4 in die Position, in der die nächste Aderendhülse 2 vereinzelt werden kann.

Fig. 3 zeigt das Magazin gemäß den Fig. 1 und Fig. 2 mit einem Gehäusedeckel 17 und einer Leitereinführöffnung 18. In die Leitereinführöffnung 18 ist ein Leiter 19 bzw. die Litzen des Leiters 19 einführbar. Da die vereinzelte Aderendhülse 2 in der Montageposition schräg in Bezug auf die übrigen Aderendhülsen 2 ausgerichtet ist, wird auch der Leiter 19 zunächst schräg in die Leitereinführöffnung 18 eingeführt. Dazu weist die Leitereinführöffnung einen trichterförmigen Abschnitt 20 auf. Durch den trichterförmigen Abschnitt 20 wird der Leiter 19 korrekt positioniert, sodass die Litzen des Leiters 19 korrekt in die Aderendhülse eingeführt werden können. Durch weiteres Einführen des Leiters 19 wird die Aderendhülse 2 samt Leiter 19 aus der Montageposition bzw. aus der Magazin-Ebene in die Gesenk-Ebene befördert, in der die Aderendhülse 2 dann verpresst werden kann. Anschließend kann der Leiter 19 wieder gerade aus der Leitereinführöffnung 18 herausgezogen werden, während bereits die nächste Aderendhülse 2 in der Montageposition positioniert ist.

Fig. 4 zeigt das Magazin 1 gemäß den Fig. **1****,** 2 und 3 in einer perspektivischen Darstellung. Es ist erkennbar, dass der dritte Hebelarm 14 des Winkelhebels 11 teilweise aus dem Gehäuse 5 heraustritt. Somit kann der Winkelhebel 11 auf einfache Weise auch außerhalb des Gehäuses 5 betätigt werden. Die Aderendhülsen 2 sind innerhalb des Gehäuses in einem Kanal 21 geführt.

Fig. 5 und Fig. 6 zeigen ein Handwerkzeug 22 zum Verpressen von Aderendhülsen 2 oder genauer zum Crimpen von Aderendhülsen 2 mit absisolierten Leiterenden bzw. mit den Litzen eines Leiters 19. Das Handwerkzeug 22 weist einen zangenartigen Handgriff 23 auf, der dazu bestimmt ist, mehrere hier nicht dargestellte Pressbacken zueinander zu bewegen. Die Pressbacken bilden ein Gesenk, das mit der Gesenk-Ebene zusammenfällt und in das die Aderendhülse 2 eingelegt und verpresst werden kann. Ein Magazin 1 zum Verarbeiten von Aderendülsen 2 ist an dem Handwerkzeug 22 befestigt. Dabei ist das Magazin 1 so angeordnet, dass die Leitereinführöffnung 18 des Magazins so positioniert ist, dass ein Durchführen einer Aderendhülse 2 mit einem eingesteckten Leiter in das Gesenk ohne weiteres möglich ist. Die Aderendhülsen 2 werden in zusammenhängenden Aderendhülsenstreifen 4 in das Magazin 1 eingebracht und innerhalb des Magazins 1 vereinzelt. Durch die Leitereinführöffnung 18 kann ein Leiter 19 in eine Aderendhülse 2, die sich in der Montageposition befindet, eingesteckt werden. Wird der Leiter 19 weiter in die Leitereinführöffnung 18 eingeschoben, wird der Leiter 19 zusammen mit der Aderendhülse 2 in das Gesenk des Handwerkzeugs 22 geleitet und ideal positioniert. Mit Hilfe des Handwerkzeugs 22 kann dann eine Crimpverbindung zwischen dem Leiterende und einer Aderendhülse 2 hergestellt werden. Nach dem Crimpverfahren wird der Leiter 19 zusammen mit der Aderendhülse 2 aus dem Magazin 1 herausgezogen.

Fig. 5 zeigt das Handwerkzeug 22 mit unbetätigtem Handgriff 23, während Fig. 6 das Handwerkzeug mit betätigtem Handgriff 23 zeigt. Der Handgriff 23 ist mit dem dritten Hebelarm 14 verbunden, sodass eine Betätigung des Handgriffs 23 auch zu einer Betätigung des dritten Hebelarms 14 und somit auch zu einer Betätigung des im Gehäuse 5 des Magazins 1 angeordneten ersten Hebelarms 12 und des zweiten Hebelarms 13 führt. Auf diese Weise kann die Vereinzelung und Positionierung einer Aderendhülse 2 in die Montageposition automatisch durch Betätigung des Handgriffs 23 erfolgen.

Fig. 7 zeigt das Handwerkzeug 22 gemäß Fig. 5 und Fig. 6 mit einem eingesteckten Leiter 19, der gerade mit einer Aderendhülse 2 verpresst wird. Die Aderendhülsenstreifen 4 können über eine Einführöffnung 24 leicht zugänglich von außen in das Magazin 1 eingeführt werden. Sobald der Aderendhülsensstreifen 4 in den Bereich des Vorschubmechanismus 7 verbracht ist, kann das Vereinzeln und Positionieren mittels des Handgriffs 23 erreicht werden.

### Bezugszeichen

- 1: Magazin
- 2: Aderendhülse
- 3: Verbindungssteg
- 4: Aderendhülsenstreifen
- 5: Gehäuse
- 6: Schneidvorrichtung
- 7: Vorschubmechanismus
- 8: Rastarm
- 9: Klinge
- 10: Rückstellelement
- 11: Winkelhebel
- 12: erster Hebelarm
- 13: zweiter Hebelarm
- 14: dritter Hebelarm
- 15: Langlochverbindung
- 16: keilförmige Aufnahme
- 17: Gehäusedeckel
- 18: Leitereinführöffnung
- 19: Leiter
- 20: trichterförmiger Abschnitt
- 21: Kanal
- 22: Handwerkzeug
- 23: Handgriff
- 24: Einführöffnung

## Patentansprüche

1. Magazin (1) zur Verarbeitung von Aderendhülsen (2), die über Verbindungsstege (3) miteinander zu einem Aderendhülsenstreifen (4) verbunden sind, wobei das Magazin (1) ein Gehäuse (5) aufweist,
**dadurch gekennzeichnet,**
**dass** das Gehäuse (5) eine Magazin-Ebene aufweist, in der die Aderendhülsen (2) vom Aderendhülsenstreifen (4) vereinzelbar sind,
**dass** in der Magazin-Ebene eine Schneidvorrichtung (6) vorgesehen ist, durch die die Aderendhülsen (2) voneinander vereinzelbar sind,
**dass** in der Magazin-Ebene ein Vorschubmechanismus (7) vorgesehen ist, durch den der Aderendhülsenstreifen (4) in der Magazin-Ebene transportierbar ist,
**dass** die von der Schneidvorrichtung (6) vereinzelten Aderendhülsen (2) zur Verarbeitung aus einer Montageposition in der Magazin-Ebene in eine Gesenk-Ebene beförderbar sind, und
**dass** die Magazin-Ebene und die Gesenk-Ebene voneinander verschieden sind, sodass eine Verarbeitung der vereinzelten Aderendhülse (2) in der Gesenk-Ebene ermöglicht ist, wobei gleichzeitig die nächste Aderendhülse (2) in der Magazin-Ebene von dem Aderendhülsenstreifen vereinzelt und in die Montageposition verbracht wird.

2. Magazin(1) nach Anspruch 1, **dadurch gekennzeichnet, dass** die vereinzelte Aderendhülse durch die Schneidvorrichtung (6) in die Montageposition verbringbar ist.

3. Magazin (1) nach Anspruch 1 oder 2, **dadurch gekennzeichnet, dass** der Vorschubmechanismus (7) einen federnden Rastarm (8) umfasst, der einen linearen Vorschub der Aderendhülsen (2) ermöglicht.

4. Magazin (1) nach einem der Ansprüche 1 bis 3, **dadurch gekennzeichnet, dass** der Vorschubmechanismus (7) von einer Ausgangsposition in eine Vorschubposition verschiebbar ist, insbesondere dass der Vorschubmechanismus (7) und die Schneidvorrichtung (6) derart miteinander verbunden sind, dass der Vorschubmechanismus (7) in der Vorschubposition angeordnet ist, wenn sich die Schneidvorrichtung (6) in einer neutralen Positon befindet, also nicht betätigt ist.

5. Magazin (1) nach einem der Ansprüche 1 bis 4, **dadurch gekennzeichnet, dass** die Schneidrichtung der Schneidvorrichtung (6) quer zur Orientierung des Aderendhülsenstreifens (4) im Abschnitt der Vereinzelung verläuft.

6. Magazin (1) nach einem der Ansprüche 1 bis 5, **dadurch gekennzeichnet, dass** die Schneidvorrichtung (6) eine Klinge (9) aufweist und dass durch die Schneidvorrichtung (6) jeweils ein Verbindungssteg (3) zwischen zwei Aderendhülsen (2) durchtrennbar ist.

7. Magazin (1) nach einem der Ansprüche 1 bis 6, **dadurch gekennzeichnet, dass** die Schneidvorrichtung (6) ein Element, vorzugsweise einen Keil, umfasst, durch den die Aderendhülsen (2) während des Schneidvorgangs voneinander entfernbar sind.

8. Magazin (1) nach einem der Ansprüche 1 bis 7, **dadurch gekennzeichnet, dass** die Schneidvorrichtung (6) von der neutralen Position in eine Schneidposition verbringbar ist und dass die Schneidvorrichtung (6) durch ein betätigbares Rückstellelement (10) in der neutralen Position gehalten ist.

9. Magazin (1) nach einem der Ansprüche 1 bis 8, **dadurch gekennzeichnet, dass** eine in der Montageposition befindliche Aderendhülse (2) in einem Winkel ungleich 0 Grad, vorzugsweise 20 Grad, zur Längserstreckung der Aderendhülsen (2) des Aderendhülsenstreifens (4) angeordnet ist.

10. Handwerkzeug (22) zum Verpressen von Aderendhülsen (2) mit einem abisolierten Leiterende bzw. mit den Litzen eines Leiters, mit einem Handgriff (23), mit mindestens zwei Pressbacken, die durch Betätigung des Handgriffs (23) zusammenführbar sind und ein Gesenk bilden, in dem die Aderendhülse (2) positionierbar ist, wobei das Gesenk in einer Gesenk-Ebene angeordnet ist, und mit einem Magazin (1), in dem Aderendhülsen (2) aufbewahrt werden, wobei die Aderendhülsen (2) aus dem Magazin (1) dem Gesenk zuführbar sind und wobei der Handgriff (23) von einer ersten Position in eine zweite Position verbringbar ist,
**dadurch gekennzeichnet,**
**dass** das Magazin (1) nach einem der Ansprüche 1 bis 9 ausgestaltet ist.

11. Handwerkzeug (22) nach Anspruch 10, **dadurch gekennzeichnet,**
**dass** der Handgriff (23) derart mit dem Magazin (1) zusammenwirkt, dass die Schneidvorrichtung (6) betätigt ist, wenn sich der Handgriff (23) in der ersten Position befindet.

12. Handwerkzeug (22) nach einem der Ansprüche 10 oder 11, **dadurch gekennzeichnet, dass** der Handgriff (23) derart mit dem Magazin (1) zusammenwirkt, dass der Vorschubmechanismus (7) betätigt ist, wenn der Handgriff (23) betätigt ist.

13. Handwerkzeug (22) nach einem der Ansprüche 10 bis 12, **dadurch gekennzeichnet, dass** Umleitungsmittel vorgesehen sind, dass die Umleitungsmittel derart mit dem zangenartigen Handgriff (23) und den Pressbacken zusammenwirken, dass durch eine Handbetätigung des Handgriffs (23) das Verpressen mindestens einer Aderendhülse (2) mit einem abisolierten Leiter durchführbar ist.

14. Handwerkzeug (22) nach einem der Ansprüche 10 bis 13, **dadurch gekennzeichnet, dass** das Magazin (1) lösbar, insbesondere durch eine Rastverbindung, mit dem Handwerkzeug (22) verbunden ist.

15. Handwerkzeug (22) nach einem der Ansprüche 10 bis 14, **dadurch gekennzeichnet, dass** mehr als zwei Pressbacken vorgesehen sind, sodass eine symmetrische Verpressung zwischen Aderendhülse (2) und dem abisolierten Leiterende bzw. mit den Litzen des Leiters erfolgt.

## Claims

1. Magazine (1) for processing wire terminations (2), which are connected to one another via connecting bridges (3) to form a wire termination strip (4), wherein the magazine (1) has a housing (5),
**characterized in**
**that** the housing (5) has a magazine level in which the wire terminations (2) can be separated from the wire termination strip (4),
**that** a cutting device (6) is provided in the magazine level, by which device the wire terminations (2) can be separated from one another,
**that** a feed mechanism (7) is provided in the magazine level, by which mechanism the wire termination strip (4) can be transported in the magazine level,
**that** the wire terminations (2) separated by the cutting device (6) can be conveyed out of a mounting position in the magazine level into a depression level for processing, and
**that** the magazine level and the depression level are different from one another, so that processing the separated wire terminations (2) is possible in the depression level, wherein simultaneously the next wire terminations (2) are separated from the wire termination strips in the magazine level and brought into the mounting position.

2. Magazine (1) according to Claim 1, **characterized in that** the separated wire termination can be brought by the cutting device (6) into a mounting position.

3. Magazine (1) according to claim 1 or 2, **characterized in that** the feed mechanism (7) comprises a spring ratchet arm (8), which makes it possible for the wire terminations (2) to be fed linearly.

4. Magazine (1) according to any one of claims 1 to 3, **characterized in that** the feed mechanism (7) can be moved from a starting position into a feed position, in particular that the feed mechanism (7) and the cutting device (6) are connected to one another in such a way that the feed mechanism (7) is arranged in the feed position when the cutting device (6) is placed in a neutral position, i.e., is not actuated.

5. Magazine (1) according to any one of claims 1 to 4, **characterized in that** the cutting direction of the cutting device (6) runs crosswise to the orientation of the wire termination strip (4) in the section of the separation.

6. Magazine (1) according to any one of claims 1 to 5, **characterized in that** the cutting device (6) has a blade (9) and **in that** in each case a connecting bridge (3) between two wire terminations (2) can be severed by the cutting device (6).

7. Magazine (1) according to any one of claims 1 to 6, **characterized in that** the cutting device (6) comprises an element, preferably a wedge, by which the wire terminations (2) can be detached from one another during the cutting process.

8. Magazine (1) according to any one of claims 1 to 7, **characterized in that** the cutting device (6) can be brought from the neutral position into a cutting position and **in that** the cutting device (6) is held in the neutral position by an actuatable reset element (10).

9. Magazine (1) according to any one of claims 1 to 8, **characterized in that** a wire termination (2) that is placed in the mounting position is arranged at a non-zero angle, preferably a 20-degree angle, to the lengthwise extension of the wire terminations (2) of the wire termination strip (4).

10. Hand tool (22) for crimping wire terminations (2) with a stripped conductor end, or with the stranded wires of a conductor, with a handle (23), with at least two die stocks that can be brought together by actuating the handle (23) and that form a depression in which the wire termination (2) can be positioned, wherein the depression is arranged in a depression level, and having a magazine (1) in which the wire terminations (2) are stored, wherein the wire terminations (2) can be fed from the magazine (1) to the depression, and wherein the handle (23) can be brought from a first position into a second position, **characterized in**
**that** the magazine (1) is designed according to any one of claims 1 to 9.

11. Hand tool (22) according to claim 10, **characterized in that** the handle (23) interacts with the magazine (1) in such a way that the cutting device (6) is actuated when the handle (23) is placed in the first position.

12. Hand tool (22) according to claim 10 or 11, **characterized in that** the handle (23) interacts with the magazine (1) in such a way that the feed mechanism (7) is actuated when the handle (23) is actuated.

13. Hand tool (22) according to any one of claims 10 to 12, **characterized in that** bypass means are provided, that the bypass means interact with the pliers-like handle (23) and the die stocks in such a way that by manually operating the handle (23), the crimping of at least one wire termination (2) can be performed with a stripped conductor.

14. Hand tool (22) according to any one of claims 10 to 13, **characterized in that** the magazine (1) is detachably connected to the hand tool (22), in particular by a latching connection.

15. Hand tool (22) according to any one of claims 10 to 14, **characterized in that** more than two die stocks are provided, so that symmetrical crimping is done between the wire termination (2) and the stripped conductor end or with the stranded wires of the conductor.

## Revendications

1. Magasin (1) de traitement de cosses (2) d'extrémité de fil, qui sont reliées les unes aux autres en une bande (4) de cosses d'extrémité de fil par des entretoises de liaison (3), le magasin (1) comportant un boîtier (5), **caractérisé en ce**
**que** le boîtier (5) comporte un plan de magasin, dans lequel les cosses (2) d'extrémité de fil peuvent être séparées de la bande (4) de cosses d'extrémité de fil, qu'est prévu dans le plan de magasin un dispositif de coupe (6), qui permet de séparer les cosses (2) d'extrémité de fil les unes des autres,
**qu'**est prévu dans le plan de magasin un mécanisme d'avance (7), qui permet de transporter dans le plan de magasin la bande (4) de cosses d'extrémité de fil,
**que** les cosses (2) d'extrémité de fil séparées par le dispositif de coupe (6) peuvent être acheminées dans un plan d'estampe depuis une position de montage dans le plan de magasin pour le traitement, et
**que** le plan de magasin et le plan d'estampe sont différents l'un de l'autre si bien qu'un traitement des cosses (2) d'extrémité de fil séparées est rendu possible dans le plan d'estampe, la prochaine cosse (2) d'extrémité de fil étant simultanément séparée de la bande de cosses d'extrémité de fil dans le plan de magasin et étant amenée dans la position de montage.

2. Magasin (1) selon la revendication 1, **caractérisé en ce que** la cosse d'extrémité de fil séparée peut être amenée dans la position de montage par le dispositif de coupe (6).

3. Magasin (1) selon la revendication 1 ou 2, **caractérisé en ce que** le mécanisme d'avance (7) comprend un bras d'enclenchement (8) sur ressorts, qui permet une avance linéaire des cosses (2) d'extrémité de fil.

4. Magasin (1) selon l'une des revendications 1 à 3, **caractérisé en ce que** le mécanisme d'avance (7) peut être coulissé depuis une position de départ dans une position d'avance, en particulier que le mécanisme d'avance (7) et le dispositif de coupe (6) sont reliés l'un à l'autre de telle manière que le mécanisme d'avance (7) est disposé dans la position d'avance lorsque le dispositif de coupe (6) se trouve dans une position neutre, donc n'est pas actionné.

5. Magasin (1) selon l'une des revendications 1 à 4, **caractérisé en ce que** la direction de coupe du dispositif de coupe (6) s'étend transversalement à l'orientation de la bande (4) de cosses d'extrémité de fil dans la section de la séparation.

6. Magasin (1) selon l'une des revendications 1 à 5, **caractérisé en ce que** le dispositif de coupe (6) comporte une lame (9) et qu'une entretoise de liaison (3) entre deux cosses (2) d'extrémité de fil peut être sectionnée respectivement par le dispositif de coupe (6).

7. Magasin (1) selon l'une des revendications 1 à 6, **caractérisé en ce que** le dispositif de coupe (6) comprend un élément, de préférence une cale, par lequel les cosses (2) d'extrémité de fil peuvent être éloignées les unes des autres pendant l'opération de coupe.

8. Magasin (1) selon l'une des revendications 1 à 7, **caractérisé en ce que** le dispositif de coupe (6) peut être amené depuis la position neutre dans une position de coupe et que le dispositif de coupe (6) est maintenu dans la position neutre par un élément de rappel (10) actionnable.

9. Magasin (1) selon l'une des revendications 1 à 8, **caractérisé en ce qu'**une cosse (2) d'extrémité de fil se trouvant dans la position de montage est disposée selon un angle non égal à 0°, de préférence de 20 degrés, par rapport à l'extension longitudinale des cosses (2) d'extrémité de fil de la bande (4) de cosses d'extrémité de fil.

10. Outil à main (22) destiné à sertir des cosses (2) d'extrémité de fil avec une extrémité de conducteur dénudée ou avec les brins d'un conducteur, avec une poignée (23), avec au moins deux mâchoires de pressage, qui peuvent être regroupées par l'actionnement de la poignée (23) et qui forment une estampe, dans laquelle la cosse (2) d'extrémité de fil peut être positionnée, l'estampe étant disposée dans un plan d'estampe, et avec un magasin (1), dans lequel des cosses (2) d'extrémité de fil sont conservées, les cosses (2) d'extrémité de fil pouvant être amenées à l'estampe depuis le magasin (1) et la poignée (23) pouvant être amenée depuis une première position dans une deuxième position, **caractérisé en ce**
**que** le magasin (1) est configuré selon l'une des revendications 1 à 9.

11. Outil à main (22) selon la revendication 10, **caractérisé en ce que** la poignée (23) coopère de telle manière avec le magasin (1) que le dispositif de coupe (6) est actionné lorsque la poignée (23) se trouve dans la première position.

12. Outil à main (22) selon l'une des revendications 10 ou 11, **caractérisé en ce que** la poignée (23) coopère de telle manière avec le magasin (1) que le mécanisme d'avance (7) est actionné lorsque la poignée (23) est actionnée.

13. Outil à main (22) selon l'une des revendications 10 à 12, **caractérisé en ce que** sont prévus des moyens de dérivation, et que les moyens de dérivation coopèrent de telle manière avec la poignée (23) de type pince et les mâchoires de pressage que le sertissage d'au moins une cosse (2) d'extrémité de fil avec un conducteur dénudé peut être effectué par un actionnement manuel de la poignée (23).

14. Outil à main (22) selon l'une des revendications 10 à 13, **caractérisé en ce que** le magasin (1) est relié à l'outil manuel (22) de manière amovible, en particulier par une liaison par enclenchement.

15. Outil à main (22) selon l'une des revendications 10 à 14, **caractérisé en ce que** plus de deux mâchoires de pressage sont prévues si bien qu'un sertissage symétrique a lieu entre la cosse (2) d'extrémité de fil et l'extrémité de conducteur dénudée ou avec les brins du conducteur.
